# EUROPÄISCHE PATENTSCHRIFT

(11) **EP 0 823 235 B1**
(45) Veröffentlichungstag und Bekanntmachung des Hinweises auf die Patenterteilung: **05.06.2002**
(21) Anmeldenummer: 97113557.9
(22) Anmeldetag: 06.08.1997
(51) Int. Cl.: A47L 13/59

(54) **Flüssigkeitsauspressgerät**
Liquid squeezing device
Appareil extracteur de liquide

(30) Priorität: 09.08.1996 DE 19632225
(43) Veröffentlichungstag der Anmeldung: 11.02.1998
(73) Patentinhaber: METAFORM METALLVERARBEITUNGSGESELLSCHAFT mbH, D-55768 Hoppstädten-Weiersbach (DE)
(72) Erfinder: Nolte, Werner, 55767 Nohen (DE)
(74) Vertreter: Lewald, Dietrich, Dipl.-Ing.

(56) Entgegenhaltungen:
- EP-A- 0 343 514
- WO-A-95/27433
- DE-A- 3 423 939
- DE-A- 4 433 001

## Beschreibung

Die Erfindung betrifft eine Kombination aus Flüssigkeitsauspressgerät sowie Bodentüchern und Feuchtwischtüchern.

Feuchtwischgeräte, bestehend aus Haltern und aufgespannten Bodentüchern, haben weite Verbreitung gefunden. Zum Auswringen/Auspressen der Bodentücher gibt es verschiedenartige Lösungen, wie beispielsweise DE 44 34 066 C1, DE 43 18 792 A1, GM 85 20 553.3 oder DE 34 40 921 A1.

Bekannt ist ein Flüssigkeitsauspreßgerät der eingangs genannten Art (DE-A-443001), d.h. ein Gerät mit zwei Platten und hier wird über zahlreiche Löcher der im allgemeinen metallischen Platten das Wasser aus der Faser ausgedrückt, allerdings auch vom Wischelement in die Faser sofort zurück aufgenommen. Unabhängig von der Höhe des Auspreßdruckes bleibt das Wasser auf der Wischseite und dies bedeutet, daß das Wischtuch oben trocken, unten naß ist. Das Wasser auf der Wischseite ist schnell verbraucht, von oben fließt nichts nach. Das Gerät ist nur für kleinere Flächen geeignet. Das Gerät ist für Fahrwagen ausschließlich gedacht. Um einigermaßen brauchbare Ergebnisse zu erzielen, ist hoher Druck notwendig.

Im übrigen: bei allen bekannten Geräten entstehen irgendwo Hohlräume oder abfallende Flächen, so daß die beiden bekannten Platten nicht zu einer optimalen Flächenpressung führen können. So ragen beispielsweise Fasern oder Mops über den Rand des Wischgerätes hinaus.
Zahlreiche Probleme gibt es beim Auspressen wegen der verschiedenen Dicken, Maße, Beschaffenheiten der auszutrocknenden Tücher.

Der Erfindung liegt die Aufgabe zugrunde, diese Mängel zu beheben und es insbesondere zu ermöglichen, ohne Abspannen der Tücher diese zusammen mit Halter und Stiel, d.h. im aufgespannten Zustand, auszupressen, auch ohne die mit metallischen Lochplatten zusammenhängenden Probleme in Kauf nehmen zu müssen.

Erreicht wird dies durch eine Kombination aus Flüssigkeitsauspressgerät sowie Bodentüchern und/oder Feuchtwischtüchern, mit einer ersten Betätigungsplatte und einer zweiten Betätigungsplatte zum Auspressen der Bodentücher dadurch, dass die erste Betätigungsplatte ein die Flüssigkeit verglichen mit der Saugfähigkeit der Bodentücher und/oder Feuchtwischtüchern, absorbierendes bzw. saugfähiges Material trägt und eine zweite Betätigungsplatte dem Auspressen der Bodentücher gegen das saugfähige Material dient.

Zweckmäßig sind Schwämme zu beiden Seiten der Anlagefläche der Bodentücher, d. h. an beiden Betätigungsplatten, angeordnet.

Vorzugsweise bestehen die saugfähigen Materialien aus Schwämmen, insbesondere Viskoseschwämmen.

Die Elastizität der Schwämme, in Zusammenhang mit bestimmten Aussparungen an den Halteplatten für die Schwämme, erlaubt das Auspressen der Bodentücher (1) im aufgespannten Zustand, was einen großen Schritt hin zu einer wesentlich erhöhten Erleichterung der Arbeit bedeutet.

Durch die Maßnahme nach der Erfindung wird es möglich, die Tücher zusammen mit modernen Haltern und sogar mit kardanisch angelenkten Stielen an den Haltern auszupressen.

Das Trocknen wird auf diese Weise auch möglich, und zwar ohne großen Kraftaufwand. Um den Kraftaufwand beim Auspressen gering zu halten, ist es insbesondere zweckmäßig, wenn die Betätigungsplatten durch ein Gelenk verbunden sind und Handgriffe zum Zusammenpressen tragen, wobei die Anlagefläche für das Bodentuch zwischen den Handgriffen einerseits und dem Gelenk andererseits angeordnet ist.

Noch bessere Ergebnisse erzielt man, wenn man sowohl auf der Ober- wie auf der Unterseite des Auspreßgerätes stark saugende wasseraufnahmefähige Materialien einsetzt. Solche Schwämme z.B. sollen das Wasser leicht aufnehmen und leicht wieder abgeben können.

Die Wirkungsweise ist die folgende: das überflüssige Wasser wird ausgepreßt, und zwar in der dem Boden zugewandten Seite, d.h. der Wischfläche, auf etwa halbe Florlänge, **je** nach Beschaffenheit der Faser. Die andere, dem Boden abgewandte Seite, speichert jedoch noch so viel Wasser, daß dieses langsam den Bedürfnissen der Bodenbeschaffenheit entsprechend wieder abgegeben wird. Man kann eine zwei- bis vierfach vergrößerte Bodenfläche gegenüber den herkömmlich ausgepreßten Tüchern säubern, ohne zwischendurch noch einmal zu Tränken oder Auszupressen.

Das Prinzip, Materialien, die elastischer sind als die Bodentücher und mehr Wasser aufnehmen können als diese den Bodentüchern zuzuordnen, läßt sich auch auf Rollen anwenden, wobei die Tücher allerdings besser vom Halter entfernt werden, um zwischen den Rollen hindurchgezogen zu werden. Mindestens eine Rolle muß mit Schaumstoff oder einem anderen stark saugenden wasseraufnahmefähigen Stoff oder Material bestückt sein.

Die Gegenrolle, die gegenüberliegende Rolle, kann aus jedem anderen Material hergestellt sein. Die Anpreßrolle kann auch einfach eine glatte Fläche sein, an der das Tuch leicht gleitet.

Günstig ist es, wenn bei insbesondere auf klappbare Bodentuchhalter aufgespannten mit Einstecktaschen versehenen Tüchern der anlegbare Preßdruck gegen die Bodenseite der Tücher wesentlich höher als gegen die Oberseite ist.

Zum Einführen von Stiel, gegebenenfalls kardanischer Stielbefestigung und Rahmen des Halters mit aufgespanntem Bodentuch, können Aussparungen durch Betätigungsplatten, Aufspannplatten und Schwammausbildungen vorgesehen sein.

Die das Auspressen hervorrufenden Betätigungsplatten können aneinander angelenkt sein, wobei insbesondere die obere die untere hutartig übergreifen kann und die beiden Platten gegeneinander preßbar sind.

Man kann ein Grundgerät in einer Bauart derart fertigen, daß Arbeitsplatten und Schwämme in unterschiedlicher Größe und/oder unterschiedlichem Aufbau in Anpassung an unterschiedliche Bodenreinigungssets, deren Größen und Materialien, aufspannbar sind.

Der Aufbau der Saugmaterialien kann in Schichten, insbesondere mit harter Unterschicht und weicher Oberschicht erfolgen. Die Saugmaterialien können auch auf die Aufspannplatten geklebt, geschraubt, genietet oder durch Klettverschluß befestigt sein.

Ein Wasserauffangbecken kann angepaßt an den jeweiligen Eimer und in seiner Kontur der oberen Betätigungsplatte folgend, vorgesehen sein.

Nach dem Spülen wird man Bodentücher mit der Unterseite (Florseite) auf den nach dem Aufklappen der Preßvorrichtung unteren Schwamm legen und Aufspannplatten gegeneinander pressen.

Beispielsweise Ausführungsformen der Erfindung sollen nun mit bezug auf die beiliegenden Zeichnungen näher erläutert werden, in denen
**Figur 1** eine Seitenansicht einer Auspreßvorrichtung nach der Erfindung ist;
**Figur 2** ist eine Ansicht von links in Figur 1;
**Figur 3** ist eine solche Ausführungsform mit einem weiteren Detail; und
**Figur 4** erläutert Variationsmöglichkeiten.

Eine beispielsweise Ausführungsform der Erfindung ist nach Figur 1 auf einem Eimer 8 gelagert und mit einer Nase 1* über dem Rand des Eimers gehalten. Der Grundaufbau des Gerätes ist der folgende: vorgesehen ist eine Trägerplatte 1, eben zum Einhängen an oder in einen Eimer oder an ein Gestell mit Hilfe der erwähnten Nase 1*. Betätigungsplatten 2, 2' lassen sich über ein Gelenk 7 gegeneinander bewegen. In Figur 1 ist die Auspreßstellung A in ausgezogenen Linien, die Öffnungsstellung in gestrichelten Linien B gezeigt. Aufspannplatten 3, 3', die Schwämme 9, 9' tragen, werden zusammen mit den Schwämmen über Haltenasen 4, 4' bzw. Nutfedern 6, 6' an den Platten 2 bzw. 2' befestigt. Man steckt Rundstäbe 5, 5' in Löcher der Haltenasen 4 bwz. 4'.

In Arbeitsstellung wird die Anpreßvorrichtung durch Einrasten der Haltenase 4 in Durchbrechungen (nicht bezeichnet) der Trägerplatte 1 an der Stelle a gehalten.

Die Anpreßvorrichtung wird in Arbeitsstellung B durch Auflage gegen den Rand des Eimers 8 eines Gestells fixiert. In dieser Stellung kann die Platte 2 mit einer Hand auf die Platte 2' gedrückt werden. In Arbeitsstellung A kann unter Ausnutzung einer Hebelwirkung mit zwei Händen ein gegenläufiger Druck ausgeübt werden, so daß der Eimer beim Auspressen nicht umfallen kann. Reinigungstücher, gegebenenfalls mit Halter und Stiel etc., werden also zwischen die Betätigungsplatte 2 und der sie übergreifenden Betätigungsplatte 2' ausgequetscht. Arbeitsstellungen A oder B können alternativ angewendet werden.

Figur 2 zeigt eine Ausführungsform der Figur 1 in geklappter Stellung. Die Bezugszeichen bedeuten gleiche Teile. Aussparungen 10, 10' im oberen Bereich des in Aufhängestellung dargestellten Halters sorgen nicht nur für den Abfluß des Wassers, sondern auch für die Unterbringung der überstehenden Teile. Durch den zur Aussparung 10, 10' führenden Kanal kann der Stiel eingeführt werden. Die Aussparungen 10 und 10' sind nicht nur in den Betätigungsplatten 2, 2' oder den Aufspannplatten 3, 3', sondern auch im Schwamm 9, 9' vorgesehen. In Figur 2 erkennt man die Rundstäbe 5, die durch die Haltenasen 4, 4' geschoben sind, wobei das Einrasten der Nutfedern 6 und 6' in die Platten 1 und 1' erfolgt. Nach dem Ausspülen wird das Bodentuch mit der Tuchunterseite, d.h. mit den Florfäden, nach oben auf den Schwamm 9' (nicht dargestellt) gelegt. Das Auspressen kann entweder durch Herunterziehen der Platte 2 in die Arbeitsstellung B oder Hinaufdrücken der Platte 2' in die Arbeitsstellung A erfolgen.

Figur 3 zeigt einmal in der Vorder-, einmal in der Seitenansicht die vorbeschriebene Anpreßvorrichtung. Sie ist hier ergänzt durch ein Wasserauffangbecken 11 für einen Eimer 8. Die Form des Auffangbeckens folgt einerseits dem jeweils gestalteten Eimer und folgt dann grob der Gestalt der Betätigungsplatte 2', d.h. der abgeklappten Betätigungsplatte. Nach der Darstellung ist der Auffangbehälter an der Anpreßvorrichtung befestigt. Er kann natürlich auch am Eimer befestigt sein. Es ist möglich, den Eimer zu unterteilen in Gebrauchtwasser und Frischwasser, und zwar in üblicher Weise durch eine Trennwand.

Figur 4 zeigt die Anpreßvorrichtung. Zweck dieser Darstellung ist es zu demonstrieren, daß eine solche Anpressvorrichtung für völlig unterschiedliche Größen der Halter und Bodentücher und Materialien der Bodentücher durch Verändern der Abmessungen der Teile 3, 3' und 9, 9' bzw. Abwandeln des Aufbaus oder der Materialien der Teile 9, 9' ausgelegt werden kann.

Hierdurch wird eine Serienproduktion der meisten Teile der Auspreßvorrichtung durch gleiche Ausgestaltung möglich.

Dadurch, daß der Anpreßdruck verändert wird, bzw. andere Schwämme oder andere Saugmaterialien gewählt werden, kann die Feuchtigkeit in den Tüchern der jeweiligen Reinigungsaufgabe angepaßt werden.

Die Anpreßvorrichtung kann aus einem geeigneten Kunststoff oder Materialien, die fester als die Schwämme sind, bestehen.

Die Oberflächen der Saugmaterialien können je nach Bedürfnis bzw. je nach dem Wunsch, wie hoch die Feuchtigkeit in dem Tuch eingestellt werden soll, konvex, konkav oder gewellt sein.

Die Saugmaterialien können auch in verschiedenen Schichten und Lagen aufgebracht werden. Beispielsweise kann die Oberschicht weich, die Unterschicht hart gemacht werden, je nachdem, welche Wasseraufnahme bzw. Wasserspeicherung man wünscht.

Die Saugmaterialien können zweckmäßig an den Aufspannplatten 3, 3' befestigt sein, beispielsweise durch Kleben, durch Klettverschluß, können genietet sein etc.

Die Saugmaterialien können vorzugsweise eine Dicke im Bereich von ca. 30 bis 60 mm haben.

An den Betätigungsplatten vorgesehene Löcher dienen dem Wasserabfluß.

## Patentansprüche

1. Kombination aus Flüssigkeitsauspreßgerät sowie Bodentüchern und/oder Feuchtwischtüchern, mit einer ersten Betätigungsplatte (2) und einer zweiten Betätigungsplatte (2') zum Auspressen der Bodentücher und/oder Feuchtwischtüchern, **dadurch gekennzeichnet, daß** die erste Betätigungsplatte (2) ein die Flüssigkeit stark, verglichen mit der Saugfähigkeit der Bodentücher und/oder Feuchtwischtüchern, absorbierendes bzw. saugfähiges Material (9) trägt und die zweite Betätigungsplatte (2') dem Anpressen der Bodentücher und/oder Feuchtwischtüchern gegen das saugfähige Material dient.

2. Auspreßgerät nach Anspruch 1, **dadurch gekennzeichnet, daß** saugfähiges Material (9') an der zweiten Betätigungsplatte (2') angeordnet ist.

3. Auspreßgerät nach einem der vorhergehenden Ansprüche, **dadurch gekennzeichnet, daß** das saugfähige Material (9, 9') aus Schwamm, insbesondere Viskoseschwamm besteht.

4. Auspreßgerät nach Anspruch 3, **dadurch gekennzeichnet, daß** zum Einführen von Stiel, ggf. kardanischer Stielbefeatigung und Rahmen des Halters mit aufgespanntem Bodentuch, Aussparungen (10, 10', 12), die durch die Betätigungsplatte (2, 2'), an den Betätigungsplatten befestigte Schwammausbildungen (9, 9') tragende Aufspannplatten (3, 3') hindurchgehen, vorgesehen sind.

5. Auspreßgerät nach einem der vorhergehenden Ansprüche, **dadurch gekennzeichnet, daß** die das Auspressen hervorrufenden Betätigungsplatten (2, 2') aneinander (bei 7) angelenkt sind, wobei die obere (2') die untere hutartig übergreift und die Platten gegeneinander preßbar sind.

6. Auspreßgerät nach Anspruch 4, **dadurch gekennzeichnet, daß** das Grundgerät von einer Bauart der Art ist, daß Aufspannplatten (3, 3') und Schwämme (9, 9') in Anpassung an unterschiedliche Bodenreinigungssets, austauschbar sind.

7. Auspreßgerät nach einem der vorhergehenden Ansprüche, **dadurch gekennzeichnet, daß** die Saugmaterialien (9, 9') 30 bis 60 mm dick sind.

8. Auspreßgerät nach einem der vorhergehenden Ansprüche, **dadurch gekennzeichnet, daß** die Saugmaterialien in Schichten, insbesondere mit harter Unterschicht und weicher Oberschicht, aufgebaut sind.

9. Auspreßgerät nach einem der Ansprüche 4 oder 6, **dadurch gekennzeichnet, daß** die Saugmaterialien (9, 9') auf die Aufspannplatten geklebt, genietet, geschraubt oder durch Kraftklettverschluß oder dergleichen befestigt sind.

10. Auspreßgerät nach einem der vorhergehenden Ansprüche, **dadurch gekennzeichnet, daß** zur Verbesserung des Wasserabflusses Betätigungsplatten (2, 2'), Aufspannplatten (3, 3') und/oder die Saugmaterialien (9, 9') Löcher aufweisen.

11. Auspreßgerät nach einem der vorhergehenden Ansprüche, **gekennzeichnet durch** ein dem jeweiligen Eimer (8) angepaßtes, der Kontur der oberen Betätigungsplatte (2, 2') in deren aufgeklapptem Zustand folgendes Wasserauffangbecken (11) unter dem an einem Eimer (8) geklemmten Auspreßgerät.

12. Verwendung des Auspreßgeräts nach Anspruch 1, zum Auspressen von auf Haltern aufgespannten Bodentüchern und/oder Feuchtwischtüchern, **dadurch gekennzeichnet, daß** nach Spülen der Bodentücher und/oder Feuchtwischtüchern diese mit der Unterseite auf das nach dem Aufklappen der Preßvorrichtung untere saugfähige Material (9) gelegt und die Betätigungsplatten (2, 2') gegeneinander gepreßt werden.

## Claims

1. Combination of a liquid squeezing-out device and floor cloths and/or moist wiping cloths, having a first actuating plate (2) and a second actuating plate (2') for squeezing out the floor cloths and/or moist wiping cloths, **characterized in that** the first actuating plate (2) bears a material (9) which greatly absorbs, or is absorbent to, the liquid in comparison with the absorbency of the floor cloths and/or moist wiping cloths, and the second actuating plate (2') is used to press the floor cloths and/or moist wiping cloths against the absorbent material.

2. Squeezing-out device according to Claim 1, **characterized in that** absorbent material (9') is arranged on the second actuating plate (2').

3. Squeezing-out device according to one of the preceding claims, **characterized in that** the absorbent material (9, 9') consists of sponge, in particular viscose sponge.

4. Squeezing-out device according to Claim 3, **characterized in that** for the insertion of a handle, if appropriate of a cardanic handle fastening and frame of the holder together with floor cloth clamped on it, cut-outs (10, 10', 12) are provided, said cut-outs passing through the actuating plates (2, 2') and through clamping plates (3, 3') bearing sponge formations (9, 9') fastened to the actuating plates.

5. Squeezing-out device according to one of the preceding claims, **characterized in that** the actuating plates (2, 2'), which bring about the squeezing-out process, are articulated on one another (at 7), the upper actuating plate (2') fitting over the lower actuating plate in a cap-like manner and the plates being pressable against each other.

6. Squeezing-out device according to Claim 4, **characterized in that** the basic device of one constructional type is of the type enabling clamping plates (3, 3') and sponges (9, 9') to be interchanged to adapt to different floor-cleaning sets.

7. Squeezing-out device according to one of the preceding claims, **characterized in that** the absorbent materials (9, 9') are 30 to 60 mm thick.

8. Squeezing-out device according to one of the preceding claims, **characterized in that** the absorbent materials are built up in layers, in particular with a hard lower layer and soft upper layer.

9. Squeezing-out device according to one of Claims 4 or 6, **characterized in that** the absorbent materials (9, 9') are bonded, riveted, screwed or fastened by a powerful touch-and-close fastener or the like onto the clamping plates.

10. Squeezing-out device according to one of the preceding claims, **characterized in that** actuating plates (2, 2'), clamping plates (3, 3') and/or the absorbent materials (9, 9') have holes in order to improve the discharge of the water.

11. Squeezing-out device according to one of the preceding claims, **characterized by** a water-collecting basin (11) below the squeezing-out device, which is clamped on a bucket (8), the said water-collecting basin being matched to the particular bucket (8) and following the contour of the upper actuating plate (2, 2') when it is swung open.

12. Use of the squeezing-out device according to Claim 1 for squeezing out floor cloths and/or moist wiping cloths clamped onto holders, **characterized in that** after the floor cloths and/or moist wiping cloths have been rinsed, they are placed with the lower side onto the absorbent material (9) at the bottom after the pressing device has been swung open, and the actuating plates (2, 2') are pressed against each other.

## Revendications

1. Combinaison d'un appareil extracteur de liquide et de serpillières et/ou torchons humides, comprenant un premier plateau d'actionnement (2) et un deuxième plateau d'actionnement (2') pour extraire le liquide des serpillières et/ou torchons humides, **caractérisé en ce que** le premier plateau d'actionnement (2) porte un matériau (9) fortement absorbant ou hydrophile, en comparaison avec la capacité d'absorption des serpillières et/ou torchons humides, et **en ce que** le deuxième plateau d'actionnement (2') sert à serrer les serpillières et/ou torchons humides contre le matériau hydrophile.

2. Appareil extracteur selon la revendication 1, **caractérisé en ce qu'**un matériau hydrophile (9') est agencé sur le deuxième plateau d'actionnement (2').

3. Appareil extracteur selon l'une quelconque des revendications précédentes, **caractérisé en ce que** le matériau hydrophile (9, 9') est fabriqué en éponge, en particulier en éponge viscose.

4. Appareil extracteur selon la revendication 3, **caractérisé en ce que** pour l'introduction du manche, éventuellement avec une fixation à la cardan, et du cadre du support avec la serpillière étendue, des évidements (10, 10', 12) sont prévus qui traversent le plateau de fixation (2, 2'), des plateaux de fixation (3, 3') portant des formations en éponge (9, 9') attachées aux plateaux d'actionnement.

5. Appareil extracteur selon l'une quelconque des revendications précédentes, **caractérisé en ce que** les plateaux d'actionnement (2, 2') provoquant l'extraction sont articulés ensemble (en 7), le plateau supérieur (2') chapeautant le plateau inférieur et les plateaux pouvant être serrés l'un contre l'autre.

6. Appareil extracteur selon la revendication 4, **caractérisé en ce que** l'appareil de base est d'une construction et d'un type tels que les plateaux de fixation (3, 3') et les éponges (9, 9') sont remplaçables pour s'adapter à différents ensembles de nettoyage du sol.

7. Appareil extracteur selon l'une quelconque des revendications précédentes, **caractérisé en ce que** les matériaux hydrophiles (9, 9') ont une épaisseur de 30 à 60 mm.

8. Appareil extracteur selon l'une quelconque des revendications précédentes, **caractérisé en ce que** les matériaux hydrophiles sont structurés en couches, en particulier en une couche inférieure dure et une couche supérieure souple.

9. Appareil extracteur selon la revendication 4 ou 6, **caractérisé en ce que** sur les plateaux de fixation, les matériaux hydrophiles (9, 9') sont collés, rivetés, vissés ou fixés par une fixation à agrafe et boucle ou similaires.

10. Appareil extracteur selon l'une quelconque des revendications précédentes, **caractérisé en ce que** pour améliorer l'écoulement de l'eau, les plateaux d'actionnement (2, 2'), les plateaux de fixation (3, 3') et/ou les matériaux hydrophiles (9, 9') présentent des orifices.

11. Appareil extracteur selon l'une quelconque des revendications précédentes, **caractérisé par** un bassin de collecte d'eau (11) adapté au seau respectif (8) et suivant le contour du plateau d'actionnement supérieur (2, 2') à l'état ouvert de celui-ci, sous l'appareil extracteur calé sur un seau (8).

12. Utilisation de l'appareil extracteur selon la revendication 1, pour extraire le liquide des serpillières et/ou torchons humides étendus par des supports, **caractérisé en ce qu'**après le rinçage des serpillières et/ou torchons humides, ceux-ci sont placés avec leur face inférieure sur le matériau hydrophile (9) inférieur après ouverture de l'appareil extracteur et **en ce que** les plateaux d'actionnement (2, 2') sont serrés l'un contre l'autre.
